# EUROPÄISCHE PATENTANMELDUNG

(11) **EP 1 774 875 A1**
(43) Veröffentlichungstag der Anmeldung: **18.04.2007**
(21) Anmeldenummer: 05022458.3
(22) Anmeldetag: 14.10.2005
(51) Int. Cl.: A47D 13/02, A45F 3/14

(54) **Tragehilfe**

(71) Anmelder: Quelle InnovationsPartner GmbH, 82067 Schäftlarn (DE)
(72) Erfinder: Mauche, Wolfgang, 12159 Berlin (DE)
(74) Vertreter: von Hellfeld, Axel

(57) **Zusammenfassung**

Eine Tragehilfe für zum Beispiel einen Babysitz hat einen ersten umlaufenden Gurt 14, der sich bei Gebrauch im wesentlichen vertikal erstreckt und einen zweiten umlaufenden Gurt 16, der sich bei Gebrauch im wesentlichen horizontal erstreckt. Der vertikale Tragegurt wird auf einer Schulter abgestützt und in den zweiten Gurt greift ein der tragenden Schulter 18 gegenüberliegender Arm.

## Beschreibung

Die Erfindung betrifft eine Tragehilfe mit Gurten, insbesondere zum Tragen von Baby-Schalen, Baby-Sitzen, Kinderwage-Aufsätzen und dergleichen.

Der Stand der Technik kennt vielfältige Tragehilfen der vorstehend genannten Art. So zeigt das US-Patent 5,522,528 einen Babyträger mit zwei sich bei bestimmungsgemäßem Gebrauch vertikal erstreckenden Halteringen, die über beide Schultern gelegt werden, um eine darunterliegende Platte abzustützen, auf der ein Kleidkind sitzen kann.

Das US-Patent 6,098,856 zeigt eine Sitzvorrichtung für ein Kleinkind, die auf den Schultern eines Erwachsenen montierbar ist.

Das US-Patent 5,570,823 zeigt einen Kinderträger mit wenigen Gurten, wobei das Kleinkind vor der Brust eines Erwachsenen abstützbar ist.

Die JP 08117067 A2 zeigt einen Baby-Träger mit symmetrisch auf den beiden Schultern angeordneten Gurten.

Die JP 2003-102598 A2 zeigt eine Einrichtung mit Gurten, um ein Baby in einem Arm sicher zu halten.

Auch die JP 2002-223837 A2 zeigt eine Einrichtung zum Halten eines Kleinkindes vor einer Brust, wobei mehrere Gurte symmetrisch um Hals und Rücken gelegt sind. Ähnliches gilt für die JP 11046938 A2, die JP 10005081 A2, JP 08150051 A2 und die US 2005/0076856 A1.

Auch die US 6,520,391 zeigt eine Sitz- und Tragevorrichtung für Babys, bei der Gurte vorgesehen sind. Die Gurte sind so angeordnet, dass der Sitz vor der Brust des Erwachsenen positioniert ist. Ähnliches gilt für die JP 10108764 A2, die US 4,467,945 und die JP 2003-290000 A2.

Der Stand der Technik kennt auch Kindersitze, insbesondere Autokindersitze, für Babys und Kleinstkinder. Solche Sitze sind schalen- oder korbförmig und weisen einen Tragebügel auf, der bei bestimmungsgemäßem Gebrauch vertikal ausgerichtet ist. Solche Kindersitze oder Babyschalen betrifft die vorliegende Erfindung insbesondere. Zum Tragen werden diese Sitze bzw. Sitzschalen am Tragebügel ergriffen. Dabei ergeben sich folgende Schwierigkeiten: Zunächst erfolgt beim tragenden Erwachsenen eine einseitige Belastung nur einer Schulter, was insbesondere bei längeren Wegstrecken unangenehm werden kann. Zum anderen ist die tragende Hand belegt, sodass diese nicht mehr für anderen Verrichtungen zur Verfügung steht.

Die Erfindung setzt sich das Ziel, eine Tragehilfe der in Rede stehenden Art bereitzustellen, mit welcher der Tragekomfort verbessert ist.

Hierzu lehrt die Erfindung eine Tragehilfe mit
- einem ersten geschlossenen Gurt, der bei bestimmungsgemäßem Gebrauch über eine Schulter legbar ist, sich dabei im wesentlichen vertikal erstreckt und mit einem zu tragenden Gegenstand verbindbar ist, und
- einem zweiten, im wesentlichen geschlossenen Gurt, der sich bei bestimmungsgemäßem Gebrauch etwa horizontal erstreckt, dabei mit dem ersten Gurt verbunden ist und unter die andere Schulter führbar ist.

Mit einer solchen Tragehilfe kann der sich bei Gebrauch vertikal erstreckende erste Gurt um den Tragebügel des Kindersitzes oder der Baby-Schale oder dergleichen gelegt werden und das andere Ende dieses Gurtes verläuft über einer Schulter des tragenden Erwachsenen. Dadurch wird das zu tragende Gewicht im wesentlichen auf der Schulter abgestützt, wobei der Hebelarm in Bezug auf die Mittelachse des Erwachsenen im Vergleich zum herkömmlichen Tragen mit einer Hand deutlich reduziert ist, sodass das auf den tragenden Erwachsenen wirkende Drehmoment ebenfalls stark verringert ist. Die aufzubringende Muskelkraft ist deutlich reduziert weil das Gewicht im wesentlichen vom Skelett aufgenommen wird.

Mit einer solchen Vorrichtung sind beide Hände des tragenden Erwachsenen zumindest zeitweise frei und können für andere Verrichtungen eingesetzt werden. Durch den bei Gebrauch im wesentlichen horizontal verlaufenden zweiten Gurt wird der erste Gurt auf der tragenden Schulter gesichert, kann also nicht nach unten abrutschen. Dieses System hat den Vorteil, dass ein Erwachsener die Gurtlängen ein und für allemal einstellen kann. Das Verbinden der Tragehilfe mit dem Transportbehälter für Babys oder Kleinkinder erfolgt in einfacher Weise dadurch, dass der erste Gurt zum Beispiel über eine Schnapp-Schnalle geöffnet und durch den Tragebügel des Transportbehälters gezogen und danach wieder einrastend geschlossen wird. Ein Arm des tragenden Erwachsenen kann durch den zweiten Gurt geführt und der erste Gurt, zum Beispiel mit einer verbreiterten Schulterauflage, auf der tragenden Schulter (die dem genannten Arm gegenüberliegt) positioniert werden. Dieses Anlegen der Tragehilfe wird insbesondere dann stark vereinfacht, wenn das Transportbehältnis derweil auf halber Höhe auf zum Beispiel einem Stuhl oder einem Tisch abgesetzt wird.

Gemäß einer bevorzugten Ausgestaltung der Erfindung ist der sich bei Gebrauch etwa horizontal erstreckende zweite Gurt gummielastisch, sodass das Hineinschlüpfen mit einem Arm erleichtert ist.

Die Erfindung betrifft auch einen Kindersitz oder eine Babyschale mit einer Tragehilfe der beschriebenen Art.

Nachfolgend wird ein Ausführungsbeispiel der Erfindung anhand der Zeichnung näher beschrieben. Es zeigt:
- Figur 1: eine Tragehilfe bei bestimmungsgemäßem Gebrauch;
- Figur 2: Teile der in Figur 1 gezeigten Tragehilfe; und
- Figur 3: eine Befestigung eines Gurtes der Tragehilfe an einem Bügel eines Kindersitzes.

Figur 1 zeigt einen zu tragenden Gegenstand 10 in Form eines Sitzes bzw. einer Liege für ein Baby oder Kleinstkind. Der Sitz hat einen Bügel zum Tragen.

Eine Tragehilfe 12 weist einen sich bei Gebrauch im wesentlichen vertikal erstreckenden, umlaufend geschlossenen ersten Gurt 14 und einen sich bei Gebrauch im wesentlichen horizontal erstreckenden zweiten Gurt 16 auf. Der zweite Gurt 16 ist funktional auch umlaufend geschlossen, in dem Sinne, dass er zumindest mit einem Teilstück des ersten Gurtes 14 eine geschlossene Schlaufe bildet, vgl. Figur 2.

Gemäß Figur 1 wird der tragende erste Gurt 14 auf der Schulter 18 des tragenden Erwachsenen abgelegt, sodass die Schulter 18 das Gewicht des Gegenstandes 10 im wesentlichen aufnimmt.

Damit der tragende Vertikalgurt 14 nicht von der Schulter 18 abrutscht, ist der Horizontalgurt 16 vorgesehen, der auf dem Rücken des tragenden Erwachsenen verläuft und durch die der tragenden Schulter 18 gegenüberliegende Achselhöhle gelegt ist.

Wie in Figur 1 mit gestrichelten Linien dargestellt ist, verläuft der zweite Gurt 16 sowohl in Brusthöhe als auch in Höhe des Halses auf der Rückenseite.

Der zweite Gurt 16 ist aus gummielastischem Material, dessen Elastizität so bemessen ist, dass einerseits eine hinreichenden Dehnbarkeit gegeben ist, um mit dem Arm der Schulter 20 einfach in die zeitweise gedehnte Schlaufe des Gurtes 16 einzugreifen, und andererseits genügend Spannkraft beim angelegten Gurt 16 vorhanden ist, um den tragenden ersten Gurt 14 in der gewünschten Stellung auf der Schulter 18 zu halten. Der tragende Gurt 14 ist im wesentlichen nicht elastisch.

Der Gurt 14 hat eine Schnalle 20 zum Öffnen; in der heute üblichen Weise eine schnappend einrastende Schnalle zur leichten Öffnung mit einer einzigen Hand. Weiterhin weist der Gurt 14 eine Einrichtung zu seiner Längenverstellung auf, die als solche bekannt ist und hier nicht näher dargestellt zu werden braucht.

Entsprechend kann auch der zweite Gurt 16 mit einer entsprechenden Schnalle 24 und/oder Längenverstellung versehen sein.

Eine weiche Schulterauflage 26 verteilt die Schwerkraft auf der Schulter und dient auch zur Verbindung des zweiten Gurtes 16 mit dem ersten Gurt 14, vgl. Figur 2. Der erste Gurt 16 kann auch lösbar am zweiten Gurt 14 befestigbar sein (nicht näher dargestellt).

Figur 3 zeigt eine Möglichkeit, den tragenden Gurt 14 mittels einer als solches bekannten Schnapp-Schnalle 22A an dem Bügel 28 des Sitzes 10 zu befestigen.

In Figur 1 sichert der tragende Erwachsene den Sitz 10 noch zusätzlich mit einer Hand. Er kann aber diese Hand vom Haltebügel des Sitzes nehmen und hat dann zumindest kurzzeitig beide Hände für andere Verrichtungen frei, wie zum Beispiel das Öffnen einer Tür, Zuwendung zum getragenen Kleinstkind etc.

## Patentansprüche

1. Tragehilfe (12) mit
- einem ersten geschlossenen Gurt (14), der bei bestimmungsgemäßem Gebrauch über eine Schulter legbar ist, sich dabei im wesentlichen vertikal erstreckt und mit einem zu tragenden Gegenstand (10) verbindbar ist, und
- einem zweiten Gurt (16), der sich bei bestimmungsgemäßem Gebrauch im wesentlichen horizontal erstreckt, dabei mit dem ersten Gurt (14) verbunden ist und unter die Achsel der anderen Schulter führbar ist.

2. Tragehilfe nach Anspruch 1, **dadurch gekennzeichnet, dass** der zweite Gurt (16) zumindest teilweise gummielastisch ist.

3. Tragehilfe nach einem der Ansprüche 1 oder 2, **dadurch gekennzeichnet, dass** der erste Gurt (14) eine verbreiterte Schulterauflage (26) hat, in die der zweite Gurt (16) mündet.

4. Tragehilfe nach einem der vorhergehenden Ansprüche, **dadurch gekennzeichnet, dass** der erste Gurt (14) mit einer Schnalle (22) versehen ist.

5. Tragehilfe nach einem der vorhergehenden Ansprüche, **dadurch gekennzeichnet, dass** der zweite Gurt (16) mit einer Schnalle (24) versehen ist.

6. Tragehilfe nach einem der vorhergehenden Ansprüche, **dadurch gekennzeichnet, dass** der Gegenstand (10) eine Baby-Schale oder ein Baby-Sitz ist.

7. Tragehilfe nach einem der vorhergehenden Ansprüche, **dadurch gekennzeichnet, dass** der erste Gurt (14) längenverstellbar ist.

8. Tragehilfe nach einem der vorhergehenden Ansprüche, **dadurch gekennzeichnet, dass** der zweite Gurt (16) längenverstellbar ist.

9. Kindersitz oder Baby-Schale mit einem Tragebügel und einer Tragehilfe gemäß einem der Ansprüche 1 bis 8.
